# EUROPÄISCHE PATENTSCHRIFT

(11) **EP 1 417 394 B1**
(45) Veröffentlichungstag und Bekanntmachung des Hinweises auf die Patenterteilung: **30.04.2008**
(21) Anmeldenummer: 02762155.6
(22) Anmeldetag: 14.08.2002
(51) Int. Cl.: E06B 9/264

(54) **JALOUSIEANORDNUNG**
VENETIAN BLIND ARRANGEMENT
ENSEMBLE STORE VENITIEN

(30) Priorität: 14.08.2001 AT 12752001
(43) Veröffentlichungstag der Anmeldung: 12.05.2004
(73) Patentinhaber: WO & WO Sonnenlichtdesign GmbH & Co KG, 8054 Graz (AT)
(72) Erfinder: ADLASSNIG, Karlheinz, A-8010 Graz (AT); LINDNER, Thomas, A-8505 St. Nikolai im Sausal (AT)
(74) Vertreter: Wildhack, Helmut
(86) Internationale Anmeldenummer: PCT/AT2002/000244
(87) Internationale Veröffentlichungsnummer: WO 2003/016667

(56) Entgegenhaltungen:
- US-A- 4 586 289

## Beschreibung

Die Erfindung betrifft eine Jalousieanordnung gemäß dem Oberbegriff des Patentanspruches 1.

Derartige Jalousieanordnungen sind bereits bekannt und dienen dazu, die Beschattung eines Raumes selektiv einzustellen und durch Betätigung des beispielsweise von einem Mikroprozessor gesteuerten Stellmotors an die jeweiligen Lichtverhältnisse anzupassen. Hiebei ist es auch bekannt, die Lamellen in einzelne Abschnitte zu unterteilen, die gesondert verstellt werden können, sodass beispielsweise die Lamellen des vorwiegend zur Beschattung von Arbeitsplätzen dienenden unteren Abschnittes der Jalousie unabhängig von den zur natürlichen Ausleuchtung des Raumes genutzten Lamellen des oberen Abschnittes verschwenkt werden können. Bei den bekannten Jalousieanordnungen sind die Lamellen in textilen Stegleitern abgestützt, die durch entsprechende Betätigung auch das Verschwenken der Lamellen bewirken. Nachteilig ist bei dieser bekannten Konstruktion, dass aufgrund der Fertigungstoleranzen dieser Stegleitern eine exakte dem Sonnenstand und somit dem Lichteinfallswinkel präzise entsprechende Verschwenkung der Lamellen nicht erzielt werden kann. Außerdem wirkt sich bei der Verwendung derartiger textiler Stegleitern, insbesondere bei großflächigen Verglasungen, die sich beispielsweise über die gesamte Raumhöhe erstrecken, das in Abhängigkeit von der auftretenden Temperatur unterschiedliche Dehnungsverhalten in äußerst ungünstiger Weise aus. So können beispielsweise bei drei Meter hohen Verglasungen durch die auftretenden Temperaturunterschiede Längenveränderungen von 10 bis 20 mm auftreten, welche eine Veränderung der Abschattung bei einer bestimmten Lamellenneigung bewirken.

Aus der US-PS 4 586 289 ist eine Anordnung bekannt, bei der die Jalousien stirnseitig in der Innenwandfläche des Rahmens verschwenkbar gelagert sind, welcher Rahmen die Lamellen umgrenzt bzw. an welchem Rahmen die Glasscheiben befestigt werden. Mit motorgetriebenen Verstellteilen werden die Jalousien verschwenkt. Diese Anordnung ermöglicht keine exakte Fixierung der Lamellen unter bestimmten Winkeln; eine Einstellung auf bestimmte Winkelgrade ist unmöglich.

Aus der GB-PS 2 270 945 ist eine Jalousienanordnung bekannt, bei der stirnseitig in einem Rahmenteil gelagerten Lamellen mit einem Verstellhebel verschwenkt werden können. Eine automatische Lageverstellung, die exakt vorgenommen werden kann, ist hier nicht vorgesehen.

Die vorliegende Erfindung hat sich zur Aufgabe gestellt, diese Nachteile zu vermeiden und eine Jalousieanordnung zu schaffen, bei welcher eine exakte Lagerung der nicht auf- und abbewegbaren, sondern nur verschwenkbaren Lamellen und eine definierte Einstellung des Schwenkwinkels derselben in Abhängigkeit vom Sonnenstand und Lichteinfallswinkel sichergestellt ist. Zur Lösung dieser Aufgabe schlägt die Erfindung die Merkmale des Anspruches 1 vor. Dadurch wird eine exakte Lagerung der Lamellen und Verschwenkung derselben in Abhängigkeit von den Lichtverhältnissen sichergestellt. Gemäß einer Ausführungsform der Erfindung bestehen der Lamellenträger und der Verstellteil aus einem Material mit im wesentlichen gleichen Dehnungskoeffizienten, sodass bei auftretenden Temperaturschwankungen unterschiedliche Wärmedehnungen des Lamellenträgers und des Verstellteiles ausgeschlossen sind und daher aus solchen unterschiedlichen Wärmedehnungen resultierende Fehler hinsichtlich der Lage der Lamellen mit Sicherheit vermieden werden.

Die Isolierglasung mit der erfindungsgemäßen Jalousienanordnung kann hochkant oder liegend oder in anderer Lage eingebaut werden.

Lamellenträger und Verstellteil sind Präzisionsteile und beispielsweise aus UV-beständigem Kunststoff oder aus Leichtmetall hergestellt.

Die Erfindung ermöglicht es auch, die Lamellen der Jalousieanordnung in an sich bekannter Weise in wenigstens zwei Abschnitte aufzuteilen, wobei dann jedem Abschnitt ein gesonderter Verstellteil zugeordnet ist, mit welchem eine unabhängige Verstellung ermöglicht wird.

Eine einfache Montage einer, insbesondere zwischen Glasscheiben einer Isolierverglasung vorgesehenen Jalousieanordnung ergibt sich erfindungsgemäß dann, wenn die Lamellen in einem Rahmen angeordnet sind und Lamellenträger und/oder Verstellteil (e) von seitlichen Rahmenteilen aufgenommen sind. Der Rahmen wird dann zwischen den Glasscheiben der Isolierverglasung angeordnet und mit diesen verklebt und/oder mittels einer Dichtmasse abgedichtet. Zur Fixierung des Lamellenträgers in den seitlichen Rahmenteilen können diese mit Nuten versehen sein, in welche der Lamellenträger eingeschoben wird.

Die schwenkbare Lagerung der Lamellen im Lamellenträger kann auf einfache Weise über in Öffnungen eingreifende Lagerzapfen erfolgen, wobei zweckmäßig die Lagerzapfen von den Stirnseiten der Lamellen abstehen.

Um eine Verschwenkung der Lamellen mittels des Verstellteiles sicherzustellen, ist dieser erfindungsgemäß über am Rand der Lamellen vorgesehene Lagerstellen, vorzugsweise über in Ausnehmungen eingreifende Zapfen od.dgl., mit den Lamellen gelenkig verbunden, sodass durch ein Verschieben des Verstellteiles die mit diesem verbundenen Lamellen um ihre Lagerzapfen verschwenkt werden.

Die Betätigung der Verstellteile zwecks Verschwenkung der Lamellen erfolgt erfindungsgemäß dadurch, dass in wenigstens einem die seitlichen Rahmenteile verbindenden, parallel zur Lamellenlängsrichtung verlaufenden Rahmenteil zumindest ein Stellmotor vorgesehen ist, dessen Motorwelle mit einem Verstellteil in Antriebsverbindung steht. Diese Ausbildung ermöglicht es, den Motor und die für den Antrieb des Verstellteiles benötigten Maschinenelemente verdeckt in dem die seitlichen Rahmenteile verbindenden Rahmenteilen unterzubringen. Sind die Lamellen in zwei Abschnitte aufgeteilt, wobei jedem Abschnitt ein gesonderter Verstellteil zugeordnet ist, so ist in diesem Fall zweckmäßig der den einen Verstellteil betätigende Stellmotor in einem, vorzugsweise dem oberen, Rahmenteil, der den anderen Verstellteil betätigende Stellmotor im gegenüberliegenden, vorzugsweise unteren Rahmenteil vorgesehen.

Die Motorwelle ist vorzugsweise im Lamellenträger gelagert, wodurch der Vorteil erzielt wird, dass eine definierte Lagerung der Motorwelle in Bezug auf die Schwenklagerung der einzelnen Lamellen sichergestellt ist.

Zur Betätigung des Verstellteiles mittels des Stellmotors ist vorzugsweise ein mit der Motorwelle verbundener Arm vorgesehen, mit dem der Verstellteil gelenkig verbunden ist, sodass durch eine Verschwenkung dieses Armes ein Verschieben des Verstellteiles erfolgt. Vorzugsweise entspricht dabei der Abstand zwischen der Motorwellenachse und der Anlenkung des Armes am Verstellteil dem Abstand zwischen den Lagerzapfen der Lamellen und der Anlenkung derselben am Verstellteil, sodass bei einer entsprechenden Verdrehung der Motorwelle und damit des Armes um einen vorgegebenen Winkel die Lamellen genau um denselben Winkel verschwenkt werden. Diese Anordnung ermöglicht eine einfache Steuerung der Schwenkbewegung der Lamellen mittels einer zentralen Steuereinheit in Abhängigkeit von der Sonneneinstrahlung bzw. den Temperatur- und Lichtverhältnissen.

Vorzugsweise ist der Lamellenträger lediglich an seinem der Motorwelle zugewendeten Ende, vorzugsweise an einem seitlichen Rahmenteil oder in der den Lamellenträger aufnehmenden Nut des Rahmenteiles fixiert. Dadurch wird eine freie Ausdehnung des Lamellenträgers und des Verstellteiles bei wechselnden Temperaturverhältnissen ermöglicht. Vorzugsweise ist der Verstellteil lediglich an seinem der Motorwelle benachbarten Ende mit dieser antriebsmäßig gekuppelt, sodass sich auch der Verstellteil bei unterschiedlichen Temperaturverhältnissen frei dehnen bzw. bewegen kann, wobei, wenn Lamellenträger und Verstellteil einen gleichen Wärmedehnungskoeffizienten aufweisen, eine gleichmäßige Längenveränderung beider Teile sichergestellt ist.

Wie bereits erwähnt, können die Lamellen in zwei oder auch mehr Abschnitte aufgeteilt sein, die gesondert verschwenkbar sind. In diesem Fall sind jedem Lamellenträger benachbart, zwei verschiedenen Lamellenabschnitten zugeordnete Verstellteile vorgesehen, die mit verschiedenen Motorwellen in Antriebsverbindung stehen, welche vorzugsweise in den gegenüberliegenden, parallel zur Lamellenlängsrichtung verlaufenden Rahmenteilen angeordnet sind, und die gesondert bzw. unabhängig voneinander von einem Betriebsmotor bzw. Mikroprozessor od.dgl., gesteuert werden.

Bei Jalousieanordnungen, deren Lamellen eine beträchtliche Länge aufweisen, ist es von Vorteil, an beiden Stirnseiten der Lamellen synchron angetriebene Verstellteile vorzusehen. Diese können von einem einzigen Verstellmotor gemeinsam angetrieben werden, es können aber auch zwei gesonderte Stellmotoren vorgesehene sein, in welchem Fall allerdings dafür Sorge getragen werden muss, dass ein Synchronlauf der beiden Stellmotoren sichergestellt ist.

Um eine definierte Stillstandslage des Stellmotors in Abhängigkeit von einer vorbestimmten Ausgangslage der verschwenkbaren Lamellen sicherzustellen, ist erfindungsgemäß in den Antrieb der Verstellteile vom Verstellmotor eine Rutschkupplung eingeschaltet. Diese Rutschkupplung ermöglicht ein Weiterdrehen des Stellmotors um einen gewissen Betrag, auch wenn sich die Lamellen bzw. die mit diesen gelenkig verbundenen Verstellteile bereits in einer Endlage befinden, sodass dann diese Endlage der Lamellen mit der Endstellung der Motorwelle übereinstimmt. Dies ist insbesondere dann erforderlich, wenn als Folge eines Stromausfalles od.dgl. der Stellmotor in einer Zwischenlage stillsteht. Vorzugsweise ist beidseitig eines Antriebsmotors im Antriebsstrang jeweils eine Rutschkupplung vorgesehen, um unterschiedliche Drehwinkel und damit bedingte Verwindungen der Lamellen zu vermeiden.

Die Endstellung der Lamellen kann dadurch definiert werden, dass ein die Bewegung der Motorwelle und/oder des mit dieser verbundenen Armes begrenzender Anschlag vorgesehen ist. Rutschkupplungen sind nicht unbedingt erforderlich, wenn z.B. durch diesen Anschlag der Motor abgebremst wird und beispielsweise über einen Hallsensor oder durch Auswertung des dabei bedingten Stromanstieges der Stellmotor in der dadurch definierten Lage stillgesetzt wird.

Vorzugsweise ist die Motorwelle als Gelenk- bzw. Kardanwelle ausgebildet, wodurch Lagenänderungen aufgrund von Temperaturänderungen zwischen den im Rahmenteil fixierten Motor und dem Lamellenträger, in dem das Wellenende gelagert ist, ausgeglichen werden können.

Bei Anordnung von Lamellen großer Länge ist es, um Durchbiegungen in der Mitte der Lamellen zu verhindern, von Vorteil, wenn zwischen den beiden an den Stirnseiten der Lamellen angeordneten Lamellenträgern ein weiterer Lamellenträger vorgesehen ist, in dem die Lamellen schwenkbar gelagert sind, wobei vorzugsweise auch diese Lamellenträger aus einem Material mit im wesentlichen gleichen Wärmedehnungskoeffizienten wie die seitlichen Lamellenträger bestehen. Dieser weitere Lamellenträger ist, ebenso wie die im Bereich der Stirnseiten der Lamellen angeordneten Lamellenträger lediglich einseitig, vorzugsweise an seinem der Motorwelle zugewendeten Ende und am gleichen Ende wie die seitlichen Lamellenträger fixiert, sodass eine Längenausdehnung bei unterschiedlichen Temperaturverhältnissen ermöglicht wird. Die Abstände der vom weiteren Lamellenträger getragenen Ausnehmungen oder Zapfen für die von den Lamellen bzw. Halteteilen getragenen Zapfen oder Ausnehmungen entsprechen genau den Abständen dieser Elemente an den seitlichen Lamellenträgern bzw. liegen auf gleichem Niveau.

Die einzelnen Rahmenteile bestehen vorzugsweise aus einem Hohlprofil und sind über in Kammern desselben einschiebbare Winkelstücke miteinander verbunden.

Die die seitlichen Rahmenteile verbindenden Rahmenteile sind zweckmäßig durch ein Abdeckprofil abgedeckt, von dem vorzugsweise eine Lichtspaltabdeckfahne in Richtung zum Rahmeninneren absteht.

In der Zeichnung ist die Erfindung anhand eines Ausführungsbeispieles schematisch veranschaulicht.

Fig. 1 zeigt in einem Längsschnitt parallel zur Ebene der Verglasung einen Ausschnitt aus einer erfindungsgemäßen Jalousieanordnung. Fig. 2 stellt in perspektiver Darstellung einen Teil des Rahmens der Jalousieanordnung dar. Fig. 3 zeigt einen Schnitt durch den seitlichen Rahmenteil und Fig. 4 durch den oberen Rahmenteil. Die Fig. 5 stellt in perspektiver Ansicht den linken Teil einer erfindungsgemäßen Jalousieanordnung ohne Rahmen dar und Fig. 6 zeigt in vergrößerter Darstellung den linken oberen Bereich in Fig. 5. Fig. 7 stellt in perspektiver Ansicht den rechten Teil einer erfindungsgemäßen Jalousieanordnung ohne Rahmen dar und Fig. 8 zeigt in vergrößerter Darstellung den rechten oberen Bereich in Fig. 7. Fig. 9 zeigt einen Schnitt durch die erfindungsgemäße Jalousieanordnung senkrecht zur Ebene der Verglasung. Fig. 10 zeigt ein Ausführungsdetail.

Die erfindungsgemäße Jalousieanordnung weist einen Rahmen 1 auf, der aus seitlichen Rahmenteilen 2 und aus diese seitlichen Rahmenteile 2 miteinander verbindenden oberen und unteren Rahmenteilen 3 besteht. Die Rahmenteile 2, 3 sind als Hohlprofile ausgebildet und weisen Kammern 4 auf, in welchen zur Verbindung der Rahmenteile 2, 3 Winkelstücke 5 eingeschoben werden können. In den Kammern 4 kann weiters ein Trockenmittel angeordnet werden, welches zur Aufnahme der Restfeuchtigkeit in Verbundverglasungen dient.

Die seitlichen Rahmenteile 2 weisen gegenüberliegende Nuten 6 auf, in welchen ein Lamellenträger 7 eingeschoben werden kann. Der Lamellenträger 7 besitzt Öffnungen 8, welche von den Stirnseiten der Lamellen 9 abstehende Lagerzapfen 10 aufnehmen, sodass die Lamellen 9 um die Achse dieser Lagerzapfen 10 verschwenkt werden können.

Gemäß Fig. 10 sind die Lamellen 9 mit Aufsteckmanschetten bzw. Trägern 50 versehen, die anstelle von Lagerzapfen 10 Ausnehmungen 52 aufweisen, die von den Lamellenträgern 7 abgehende Lagerzapfen aufnehmen.

Der Lamellenträger 7 ist an seinem einen Ende, und zwar an dem in den Fig. 1 und 5 bzw. 6 oberen Ende, mittels einer Schraube 11 im Winkelbereich des Rahmens 1 in einer Nut 6 fixiert und erstreckt sich von dort frei nach unten, sodass er bei Temperaturschwankungen seine Länge unbehindert verändern kann.

Dem Lamellenträger 7 benachbart ist im Rahmenteil 2 wenigstens ein Verstellteil 12 vorgesehen, der Ausnehmungen 13 (siehe Fig. 9) aufweist, in welchen an den Stirnseiten der Lamellen 9 vorgesehene Zapfen 14 od.dgl., aufgenommen sind, sodass bei einer Verschiebung des Verstellteiles 12 die Lamellen 9 um die Lagerzapfen 10 verschwenkt werden. Bei der Ausführungsform nach Fig. 9 sind die Lamellen 9 in zwei Abschnitte 9', 9" unterteilt, wobei jedem Abschnitt ein gesonderter Verstellteil 12', 12" zugeordnet ist, sodass eine voneinander unabhängige Verstellung der beiden Abschnitte 9', 9" ermöglicht wird. Dadurch kann eine unterschiedliche Ausleuchtung eines Raumes erzielt werden.

Ein Ende eines Verstellteiles 12 ist, wie aus den Fig. 1, 5 und 6 bzw. 7 hervorgeht, mit einem Arm 15 gelenkig (bei 60) verbunden, der an einer Motor- bzw. Antriebswelle 16 festgelegt ist, die über ein Untersetzungsgetriebe 17 von einem Stellmotor 18 angetrieben ist, der in nicht näher dargestellter Weise durch ein Steuerorgan in Abhängigkeit von Sonnenstand und Lichteinfallswinkel gesteuert ist. Das freie Ende der in einem Lager 20 gelagerten Motorwelle 16 ist im Lamellenträger 7 gelagert, sodass eine definierte Anordnung der Motorwelle 16 in Bezug auf die Lamellen 9 sichergestellt ist. Um allfällige Längenänderungen durch Temperaturschwankungen auszugleichen, ist ein Ausgleichsgelenk 19 oder eine flexible Welle vorgesehen.

Das dem Arm 15 abgewendete Ende des Verstellteiles 12 ist durch eine Zugfeder 21 belastet.

Sind, wie beispielsweise aus Fig. 9 hervorgeht, die Lamellen 9 in zwei Abschnitte 9', 9" unterteilt, so ist jedem Lamellenabschnitt ein gesonderter Verstellteil 12', 12" zugeordnet, wobei jeder dieser Verstellteile 12', 12" mit einer gesonderten Motorwelle 16 über einen Arm 15 in Antriebsverbindung steht. Die Motorwellen 16 sind hiebei von gesonderten Stellmotoren 18 angetrieben, wobei sich die eine Motorwelle 16 mit dem zugehörigen Stellmotor 18 im in Gebrauchslage vorzugsweise oberen Rahmenteil 3 und die andere Motorwelle 16 mit dem zugehörigen Stellmotor 18 im in Gebrauchslage vorzugsweise unteren Rahmenteil 3' befindet.

Wie aus Fig. 2 hervorgeht, sind der obere und der untere Rahmenteil 3; 3' durch ein Abdeckprofil 22 verschlossen, von dem eine Lichtspaltabdeckfahne 23 in Richtung zum Rahmeninneren absteht.

Wie aus den Fig. 5 bis 7 hervorgeht, sind die an beiden Stirnseiten in Lamellenträgern 7 gelagerten Lamellen 9 mit Verstellteilen 12 gelenkig verbunden, welche über Motorwellen 16 synchron verstellt werden. Die Motorwellen 16 können hiebei von einem gemeinsamen Stellmotor 18 angetrieben werden, es können aber auch getrennte Stellmotoren 18 vorgesehen sein, in welchem Fall aber für einen Gleichlauf der Stellmotoren 18 Sorge getragen werden muss.

Um eine Endlage der Stellmotoren 18 zu definieren, die einer vorbestimmten Schwenklage der Lamellen 9 entspricht, ist die Motorwelle 16 mit einer Rutschkupplung 24 versehen. Diese Rutschkupplung 24 ermöglicht es, dass der Stellmotor 18 weiterläuft, wenn die Lamellen 9 in eine definierte Schwenklage verschwenkt worden sind und der Verstellteil 12 eine entsprechende Lage einnimmt, sodass dann die Endlage des Stellmotors 18 mit dieser Schwenklage der Lamellen 9 übereinstimmt. Eine Stillsetzung des Stellmotors 18 kann beispielsweise durch von einem Hallsensor abgegebene Impulse oder durch den ansteigenden Stromverbrauch bei einem Ansprechen der Rutschkupplung 24 erfolgen.

Der Abstand zwischen der Achse der Motorwelle 16 und der Anlenkung des Armes 15 am Verstellteil 12 entspricht dem Abstand zwischen dem Lagerzapfen 10 der Lamellen 9 im Lamellenträger 7 und der Anlenkung derselben am Verstellteile 12 mittels des Zapfens 14, sodass bei einer Verdrehung der Motorwelle 16 um einen vorbestimmten Winkel die Lamellen 9 um denselben Winkel verdreht werden. Dadurch wird eine einfache Steuerung der Lamellenverschwenkung in Abhängigkeit von der Sonneneinstrahlung u. dgl. erzielt.

Für eine genau definierte Endlage der verschwenkten Lamellen 9 bzw. des die Verschwenkung bewirkenden Verstellteiles 12 ist ein Anschlag vorgesehen, der von einem Stift 25 gebildet ist.

Bei großen, mit einer erfindungsgemäßen Jalousieanordnung zu versehenden Glasflächen und daher bei langen Lamellen 9 ist zwischen den beiden an den Stirnseiten der Lamellen 9 angeordneten Lamellenträgern 7 ein weiterer Lamellenträger 26 (siehe Fig. 1) vorgesehen, in dem die Lamellen 9 schwenkbar gelagert sind.

Der zusätzliche Lamellenträger 26 lagert Halteteile 53 auf dem Niveau und in Abständen, die dem Niveau und Abständen der zugeordneten Öffnungen 10 bzw. Lagerzapfen 51 entsprechen.

Die Lamellenträger 7, 26 und die Verstellteile 12 bzw. 12', 12" (Fig. 9) bestehen vorzugsweise aus U-V beständigem Kunststoff oder aus Leichtmetall:

Jedenfalls besitzt das Material, aus dem sowohl die Lamellenträger 7 als auch die Verstellteile 12 bestehen, einen im wesentlichen gleichen Wärmedehnungskoeffizienten, sodass unterschiedliche Ausdehnungen, welche eine einwandfreie Funktion der erfindungsgemäßen Jalousieanordnung stören, vermieden werden.

Die Verbindung zwischen den seitlichen Rahmenteilen 2 und dem oberen bzw. unteren Rahmenteil 3 erfolgt über Winkelstücke 27 (siehe Fig. 1), die in die Kammern 4 der Rahmenteile 2, 3 eingesetzt werden.

Fig. 9 sind Ausnehmungen 55 im Lamellenträger 7 zu entnehmen, in die jeweils ein Stift 25 in unterschiedlicher Position als (End)Anschlag für eine Nase 56 einsetzbar sind, die mit dem Arm 15 verbunden ist.

## Patentansprüche

1. Jalousieanordnung mit in bzw. auf einer Abstützung stirnseitig gelagerten und durch eine mittels wenigstens eines Stellmotors (18) angetriebene Verstelleinrichtung verschwenkbaren Lamellen (9), insbesondere zum Einbau zwischen Glasscheiben einer Isolierverglasung, wobei die Verstelleinrichtung wenigstens einen relativ zum Lamellenträger (7) verstellbaren, vorzugsweise stangenförmigen, die Verschwenkung zumindest eines Teiles der Lamellen (9), vorzugsweise aller Lamellen, bewirkenden, starren Verstellteil (12) umfasst, **dadurch gekennzeichnet, dass** die Abstützung für die Lamellen (9) gegenüberliegende, starre Lamellenträger (7) umfasst und dass die Lamellenträger (7) und die Verstellteile (12) aus einem Material mit im wesentlichen gleichem Wärmedehnungskoeffizienten bestehen.

2. Jalousieanordnung nach Anspruch 1, **dadurch gekennzeichnet, dass** der Lamellenträger (7) an bzw. mit einem seiner Enden an dem Rahmen (1) für die Lamellen (9) bzw. für die Jalousieanordnung, insbesondere einem seitlichen Rahmenteil, vorzugsweise im Winkelbereich des Rahmens, fixiert, z.B. mit einer Schraube befestigt, ist.

3. Jalousieanordnung nach Anspruch 1 oder 2, **dadurch gekennzeichnet, dass** die Lamellen (9) in zwei oder mehr Abschnitte (9', 9") aufgeteilt sind, wobei jedem Abschnitt ein gesonderter Verstellteil (12', 12") zugeordnet ist.

4. Jalousieanordnung nach Anspruch 1, 2 oder 3, **dadurch gekennzeichnet, dass** die Lamellen (9) in einem Rahmen (1) angeordnet sind und dass Lamellenträger (7) und/oder Verstellteil(e) (12) von seitlichen Rahmenteilen (2) aufgenommen sind.

5. Jalousieanordnung nach einem der Ansprüche 1 bis 4, **dadurch gekennzeichnet, dass** die Lamellen (9) in den Lamellenträgern (7) über in Öffnungen (8) in den Lamellenträgern (7) eingreifende Lagerzapfen (10) oder mit Lagerausnehmungen (52) auf von den Lamellenträgern (7) abgehenden Lagerzapfen (51) schwenkbar gelagert sind.

6. Jalousieanordnung nach einem der Ansprüche 1 bis 5, **dadurch gekennzeichnet, dass** der Verstellteil (12) über am Rande der Lamellen (9) vorgesehene Lagerstellen, vorzugsweise über in Ausnehmungen (13) eingreifende Zapfen (14) od.dgl., mit den Lamellen (9) gelenkig verbunden ist.

7. Jalousieanordnung nach einem der Ansprüche 1 bis 6, **dadurch gekennzeichnet, dass** in wenigstens einem die seitlichen Rahmenteile (2) verbindenden, parallel zur Lamellenlängsrichtung verlaufenden Rahmenteil (3) zumindest ein Stellmotor (18) vorgesehen ist, dessen Motorwelle (16) mit zumindest einem Verstellteil (12) in Antriebsverbindung steht.

8. Jalousieanordnung nach einem der Ansprüche 1 bis 7, **dadurch gekennzeichnet, dass** die Motorwelle (16) im Lamellenträger (7) und/oder in einem mit dem Lamellenträger (7) verbundenen Bauteil (7') gelagert ist.

9. Jalousieanordnung nach einem der Ansprüche 1 bis 8, **dadurch gekennzeichnet, dass** ein mit der Motorwelle (16) verbundener Arm (15) vorgesehen ist, mit dem der Verstellteil (12) gelenkig verbunden ist.

10. Jalousieanordnung nach Anspruch 9, **dadurch gekennzeichnet, dass** der Abstand zwischen der Motorwellenachse und der Achse der Anlenkung des Armes (15) dem Verstellteil (12) im Abstand zwischen der Achse der Lagerzapfen (10) der Lamellen (9) und der Achse der Anlenkung derselben am Verstellteil (12) entspricht.

11. Jalousieanordnung nach einem der Ansprüche 1 bis 10, **dadurch gekennzeichnet, dass** der Verstellteil (12) an seinem motorfernen bzw. dem Arm (15) abgewendeten Ende durch ein Zugorgan (17), vorzugsweise eine Zugfeder, belastet ist.

12. Jalousieanordnung nach einem der Ansprüche 1 bis 11, **dadurch gekennzeichnet, dass** jedem Lamellenträger (7) benachbart zwei verschiedenen Lamellenabschnitten (9', 9") zugeordnete Verstellteile (12', 12") vorgesehen sind, die mit unterschiedlichen Motorwellen (16) in Antriebsverbindung stehen, welche vorzugsweise in den gegenüberliegenden, parallel zur Lamellenlängsrichtung verlaufenden Rahmenteilen (3) angeordnet sind.

13. Jalousieanordnung nach einem der Ansprüche 1 bis 12, **dadurch gekennzeichnet, dass** an beiden Stirnseiten der Lamellen (9) synchron angetriebene Verstellteile (12) vorgesehen sind.

14. Jalousieanordnung nach einem der Ansprüche 1 bis 13, **dadurch gekennzeichnet, dass** in den Antrieb bzw. in der Antriebswelle (16) der Verstellteile (12) vom vorzugsweise im Mittenbereich des jeweiligen Rahmenteiles (3) gelegenen Stellmotor (18) eine Rutschkupplung (24) eingeschaltet ist.

15. Jalousieanordnung nach einem der Ansprüche 1 bis 14, **dadurch gekennzeichnet, dass** insbesondere bei jedem Verstellteil (12', 12") ein die Bewegung der Motorwelle (16) und/oder des mit dieser verbundenen Armes (15) begrenzender Anschlag (25) vorgesehen ist.

16. Jalousieanordnung nach einem der Ansprüche 1 bis 15, **dadurch gekennzeichnet, dass** die Motorwelle (16) als flexible Welle, insbesondere Gelenk- bzw. Kardanwelle, ausgebildet ist.

17. Jalousieanordnung nach einem der Ansprüche 1 bis 16, **dadurch gekennzeichnet, dass** zwischen den beiden an den Stirnseiten der Lamellen (9) angeordneten Lamellenträgern (7) ein weiterer Lamellenträger (26) vorgesehen ist, in dem die Lamellen (9) schwenkbar gelagert sind, wobei alle Lamellenträger (7, 26) aus einem Material mit im wesentlichen gleichen Wärmedehnungskoeffizienten bestehen.

18. Jalousieanordnung nach einem der Ansprüche 1 bis 17, **dadurch gekennzeichnet, dass** die Lamellenträger (7, 26) einseitig, vorzugsweise an ihrem der Motorwelle (16) zugewendeten Ende im Rahmen fixiert sind.

19. Jalousieanordnung nach einem der Ansprüche 1 bis 18, **dadurch gekennzeichnet, dass** die Rahmenteile (2, 3) aus einem Hohlprofil bestehen und über in außen angeformten bzw. verlaufenden Kammern (4) desselben einschiebbare Winkelstücke (27) miteinander verbunden sind.

20. Jalousieanordnung nach einem der Ansprüche 1 bis 19, **dadurch gekennzeichnet, dass** die die seitlichen, insbesondere die Lamellenträger (7) aufnehmenden, Rahmenteile (2) verbindenden Rahmenteile (3) durch ein Abdeckprofil (22) abgedeckt sind, von dem vorzugsweise eine Lichtspaltabdeckfahne (23) in Richtung zum Rahmeninneren absteht.

21. Jalousienanordnung nach einem der Ansprüche 1 bis 20, **dadurch gekennzeichnet, dass** in die Kammern (4) Trocknungsmittel eingebracht ist.

22. Jalousieanordnung nach einem der Ansprüche 5 bis 21, **dadurch gekennzeichnet, dass** auf den bzw. an dem Endbereich der Lamellen (9) jeweils eine Manschette oder ein Lamellenhalter (50) aufgesteckt oder befestigt ist, in der(m) die Lagerausnehmung (52) ausgebildet ist oder von der(m) der Lagerzapfen (10) abgeht.

23. Jalousieanordnung nach einem der Ansprüche 1 bis 22, **dadurch gekennzeichnet, dass** die Lamellenträger (7) parallel zu den Rahmenteilen (2) und parallel zueinander angeordnet sind.

24. Jalousieanordnung nach einem der Ansprüche 1 bis 23, **dadurch gekennzeichnet, dass** die Lamellen (9) bzw. die von den Rahmenteilen (3) abgehenden Lagerzapfen (51) bzw. die Öffnungen (8) in untereinander gleichen Abständen angeordnet bzw. ausgebildet sind.

25. Jalousieanordnung nach einem der Ansprüche 7 bis 24, **dadurch gekennzeichnet, dass** die Lamellenträger (7) einander gegenüberliegend jeweils im Bereich eines seitlichen Rahmenteiles (2) festgelegt sind, wobei die Lamellen (9) senkrecht zu diesen Rahmenteilen (2) verlaufend ausgerichtet sind.

26. Jalousieanordnung nach einem der Ansprüche 1 bis 23, **dadurch gekennzeichnet, dass** bei Vorhandensein von zwei unabhängig voneinander betätigbaren Verstellteilen (12) diese direkt einander bezüglich der Lamellen (9) gegenüberliegen.

## Claims

1. Venetian blind arrangement comprising lamellae (9) pivoted by displacement means driven by at least one servo-motor (18) and supported with its front side in or on support means, particularly for the installation between glass panes of an insulating glazing, the displacement means including at least one rigid displacement part (12) displaceable relative to the lamellae support (7), preferably in form of a rod, which effects turning of at least a part of said lamellae (9), preferably of all lamellae, **characterised in that** said support means for said lamellae comprises opposing rigid lamellae supports (7), and that said lamellae supports (7) and said displacement parts (12) consist of a material of substantially the same thermal expansion coefficient.

2. Venetian blind arrangement according to claim 1, **characterised in that** said lamellae support (7) at or with one of its ends is fixed, e.g. fastened by a screw, to the frame (1) for said lamellae (9) or for the Venetian blind arrangement, particularly to a lateral frame portion, preferably in the region of the angle of the frame.

3. Venetian blind arrangement according to claim 1 or 2, **characterised in that** said lamellae (9) are split up into two or more sections (9', 9"), a separate displacement part (12', 12") being assigned to each section.

4. Venetian blind arrangement according to claim 1, 2 or 3, **characterised in that** said lamellae (9) are arranged within a frame (1), and that said lamellae support (7) and/or said displacement part(s) (12) are received by lateral portions (2) of said frame.

5. Venetian blind arrangement according to any of claims 1 to 4, **characterised in that** said lamellae (9) are supported in said lamellae supports (7) by trunnions (10) engaging openings (8) in said lamellae supports (7) or by supporting recesses (52) pivotally supported on trunnions (51) departing from said lamellae supports (7).

6. Venetian blind arrangement according to any of claims 1 to 5, **characterised in that** said displacement part (12) is articulated to said lamellae (9) by supporting locations provided at the margin of the lamellae (9), preferably by trunnions (14) or the like engaging recesses (13).

7. Venetian blind arrangement according to any of claims 1 to 6, **characterised in that** at least one servo-motor (18) is provided in at least one frame portion (3), which interconnects the lateral frame portions (2) and extends parallel to the lamellae's longitudinal direction, the motor shaft (16) of which being in driving connection with at least one displacement part (12).

8. Venetian blind arrangement according to any of claims 1 to 7, **characterised in that** the motor shaft (16) is supported in said lamellae support (7) and/or in a component (7') connected to said lamellae support (7).

9. Venetian blind arrangement according to any of claims 1 to 8, **characterised in that** an arm (15) is provided, which is connected to the motor shaft (16), and to which said displacement part (12) is articulated.

10. Venetian blind arrangement according to claim 9, **characterised in that** the distance between the axis of the motor shaft and the axis of the articulation of said arm (15) to said displacement part (12) corresponds to the distance between the axis of the trunnions (10) of said lamellae (9) and the axis of the articulation thereof to the displacement part (12).

11. Venetian blind arrangement according to any of claims 1 to 10, **characterised in that** said displacement part (12) is biased at its end averted from said motor or from said arm (15) by a tension element (17), preferably by a tension spring.

12. Venetian blind arrangement according to any of claims 1 to 11, **characterised in that** adjacent to each lamellae support (7) separate displacement parts (12', 12") are provided, which are assigned to different lamellae section (9', 9") and are in driving connection to different motor shafts (16), which are preferably arranged in opposing frame portions (3) that extend parallel to the lamellae's longitudinal direction.

13. Venetian blind arrangement according to any of claims 1 to 12, **characterised in that** synchronously driven displacement parts (12) are provided at both front sides of the lamellae (9).

14. Venetian blind arrangement according to any of claims 1 to 13, **characterised in that** a friction clutch (24) is inserted from the servo-motor (18), which is preferably situated in the centre region of the respective frame portion (3), in the drive or in the driving shaft (16) of the displacement parts (12).

15. Venetian blind arrangement according to any of claims 1 to 14, **characterised in that** a stop (25) is provided which delimits the movement of the motor shaft (16) or of the arm (15) connected thereto, particularly at each displacement part (12', 12").

16. Venetian blind arrangement according to any of claims 1 to 15, **characterised in that** the motor shaft (16) is formed as a flexible shaft, particularly as a universal-joint shaft or a cardan shaft.

17. Venetian blind arrangement according to any of claims 1 to 16, **characterised in that** a further lamellae support (26) is provided between the two lamellae supports (7) arranged at the front sides of the lamellae (9), wherein the lamellae (9) are pivotally supported, all lamellae supports (7, 26) consisting of a material of substantially the same thermal expansion coefficient.

18. Venetian blind arrangement according to any of claims 1 to 17, **characterised in that** said lamellae supports (7, 26) are one-sidedly fixed in the frame, preferably at their ends facing the motor shaft (16).

19. Venetian blind arrangement according to any of claims 1 to 18, **characterised in that** the frame portions (2, 3) consist each of a hollow section and are interconnected to one another by angular pieces (27) to be inserted into chambers (4) which are either formed or extend outside.

20. Venetian blind arrangement according to any of claims 1 to 19, **characterised in that** those frame portions (3), which interconnect the lateral frame portions (2) and, in particular, receive said lamellae supports (7), are covered by a cover section (22), from which preferably a light slit covering lug (23) protrudes in the direction to the frame's interior.

21. Venetian blind arrangement according to any of claims 1 to 20, **characterised in that** a drying medium is inserted into the chambers (4).

22. Venetian blind arrangement according to any of claims 5 to 21, **characterised in that** a sleeve or a lamella holder (50) is each slipped on or is mounted to the end region of the lamellae (9), wherein the support recess (52) is formed or from which the trunnion (10) departs.

23. Venetian blind arrangement according to any of claims 1 to 22, **characterised in that** the lamellae supports (7) are arranged parallel to the frame portions (2) and parallel to each other.

24. Venetian blind arrangement according to any of claims 1 to 23, **characterised in that** said lamellae (9) or the trunnions (51) departing from said frame portions (3) or the openings (8) are equally formed and spaced from each other.

25. Venetian blind arrangement according to any of claims 7 to 24, **characterised in that** said lamellae supports (7) are fixed in opposing relationship each in the region of a lateral frame portion (2), the lamellae (9) being oriented so as to extend perpendicularly to these frame portions (2).

26. Venetian blind arrangement according to any of claims 1 to 23, **characterised in that** in case two independently actuable displacement parts (12) exist, they face directly each other with respect to the lamellae (9).

## Revendications

1. Ensemble store venetien comprenant des lamelles (9) logées à son côté frontal dans ou sur un support et pivotant au moyens d'un dispositif de déplacement entraîné par au moins un servomoteur (18), en particulier pour l'installation entre les vitres d'un vitrage isolant, ledit dispositif de déplacement incluant au moins une partie rigide de déplacement (12), qui est déplaçable relativement au support de lamelles (7), est de préférence en forme d'une tige, et effectue le pivotement d'au moins une partie des lamelles (9), préférablement de toutes les lamelles, **caractérisé en ce, que** le support pour les lamelles (9) comprend des portes-lamelles (7) rigides opposés, et que les portes-lamelles (7) et les parties de déplacement (12) consistent d'un matériau ayant des coefficients de dilatation thermique sensiblement égaux.

2. Ensemble store venetien selon la revendication 1, **caractérisé en ce, que** le porte-lamelles (7) est fixé, par exemple monté par une vis, à ou avec un de ses bouts au cadre (1) pour les lamelles (9) ou pour l'ensemble store venetien, en particulier à une partie latérale de cadre, de préférence dans la zone angulaire du cadre.

3. Ensemble store venetien selon la revendication 1 ou 2, **caractérisé en ce, que** les lamelles (9) sont divisées en deux ou plusieurs segments (9', 9"), une partie individuelle de déplacement (12', 12") étant associée à chaque segment.

4. Ensemble store venetien selon la revendication 1, 2 ou 3, **caractérisé en ce, que** les lamelles (9) sont disposées dans un cadre (1), et que les portes-lamelles (7) et/ou la ou les partie(s) de déplacement (12) sont reçues par des parties latéraux de cadre (2).

5. Ensemble store venetien selon une quelconques des revendications 1 à 4, **caractérisé en ce, que** les lamelles (9) sont logées d'une façon pivotante dans les portes-lamelles (7) par des tourillons (10) introduits dans des ouvertures (8) formées dans les portes-lamelles (7) ou avec des creux de logement (52) aux tourillons (51) qui départent des portes-lamelles (7).

6. Ensemble store venetien selon une quelconques des revendications 1 à 5, **caractérisé en ce, que** la partie de déplacement (12) est articulée aux lamelles (9) au moyen des points de logement prévus aux bords des lamelles (9), de préférence au moyen des tourillons (14) introduits dans des creux (13) ou pareil.

7. Ensemble store venetien selon une quelconques des revendications 1 à 6, **caractérisé en ce, qu**'au moins un servomoteur (18) est prévu dans au moins une partie de cadre (3), qui relie les parties latéraux de cadre (2) et s'étend parallèlement à la direction longitudinal des lamelles, l'arbre du moteur (16) duquel étant en connexion entraînante avec au moins une partie de déplacement (12).

8. Ensemble store venetien selon une quelconques des revendications 1 à 7, **caractérisé en ce, que** l'arbre du moteur (16) est logé dans le porte-lamelles (7) et/ou dans un composant (7') relié au porte-lamelles (7).

9. Ensemble store venetien selon une quelconques des revendications 1 à 8, **caractérisé en ce, que**, relié à l'arbre du moteur (16), un bras (15) est prévu, auquel la partie de déplacement (12) est articulée.

10. Ensemble store venetien selon la revendication 9, **caractérisé en ce, que** la distance entre l'axe de l'arbre du moteur et l'axe de l'articulation du bras (15) à la partie de déplacement (12) correspond à la distance entre l'axe des tourillons (10) des lamelles (9) et l'axe de l'articulation de ceux-ci à la partie de déplacement (12).

11. Ensemble store venetien selon une quelconques des revendications 1 à 10, **caractérisé en ce, que** la partie de déplacement (12), à son bout éloigné du moteur ou détourné du bras (15), est chargée par un organe de traction (17), de préférence par un ressort de traction.

12. Ensemble store venetien selon une quelconques des revendications 1 à 11, **caractérisé en ce, qu'**en voisinage de chaque porte-lamelles (7), deux parties de déplacement (12', 12") sont prévues, qui sont associées aux sections de lamelles (9', 9") différentes, et qui sont en connexion entraînante avec des arbres du moteur (16) différents, qui, de préférence, sont disposés dans les parties de cadre (3) opposées s'étendant parallèlement à la direction longitudinale des lamelles.

13. Ensemble store venetien selon une quelconques des revendications 1 à 12, **caractérisé en ce, que** des parties de déplacement (12), entraînées en synchronisation, sont prévues aux deux côtés frontaux des lamelles (9).

14. Ensemble store venetien selon une quelconques des revendications 1 à 13, **caractérisé en ce, qu**'un accouplement à glissement (24) est intercalé à l'entraînement ou à l'arbre d'entraînement (16) des parties de déplacement (12) du servomoteur (18), qui de préférence est situé dans la zone centrale de la partie de cadre (3) respective.

15. Ensemble store venetien selon une quelconques des revendications 1 à 14, **caractérisé en ce, qu'**un arrêt (25) est prévu, particulièrement à chaque partie de déplacement (12', 12"), qui délimite le mouvement de l'arbre du moteur (16) et/ou du bras (15) relié à celui-ci.

16. Ensemble store venetien selon une quelconques des revendications 1 à 15, **caractérisé en ce, que** l'arbre du moteur (16) est formé comme un arbre flexible, particulièrement comme un arbre articulé ou un arbre cardan.

17. Ensemble store venetien selon une quelconques des revendications 1 à 16, **caractérisé en ce, qu**'entre les deux portes-lamelles (7) disposés aux côtés frontaux des lamelles (9), un autre porte-lamelles (26) est prévu, dans lequel les lamelles (9) sont logé d'une façon pivotante, tous les portes-lamelles (7, 26) consistant d'un matériau ayant sensiblement le même coefficient de dilatation thermique.

18. Ensemble store venetien selon une quelconques des revendications 1 à 17, **caractérisé en ce, que** les portes-lamelles (7, 26) à un côté, de préférence avec ses bouts tournés vers l'arbre du moteur (16), sont fixés au cadre.

19. Ensemble store venetien selon une quelconques des revendications 1 à 18, **caractérisé en ce, que** les parties de cadre (2, 3) consistent d'un profil creux et sont reliées l'une à l'autre au moyens des pièces angulaires (27), qui peuvent être introduit dans des chambres (4), qui sont formées ou s'étendent à l'extérieur de celui-ci.

20. Ensemble store venetien selon une quelconques des revendications 1 à 19, **caractérisé en ce, que** ces parties de cadre (3), qui relient les parties latéraux de cadre (2), qui en particulier reçoivent les portes-lamelles (7), sont couverts par un profil couvrant (22), duquel préférablement un talon de recouvrement de fente lumineuse (23) ressaute en direction vers l'intérieur du cadre.

21. Ensemble store venetien selon une quelconques des revendications 1 à 20, **caractérisé en ce, qu**'un produit desséchant est introduit dans les chambres (4).

22. Ensemble store venetien selon une quelconques des revendications 5 à 21, **caractérisé en ce, qu**'à la zone terminale des lamelles (9), un manchon respectif ou une attache de lamelles (50) est rapporté ou fixé, dans lequel/laquelle le creux de logement (52) est formé ou bien duquel ou de laquelle le tourillon (10) départ.

23. Ensemble store venetien selon une quelconques des revendications 1 à 22, **caractérisé en ce, que** les portes-lamelles (7) sont disposés parallèlement aux parties de cadre (2) et parallèlement l'un par rapport à l'autre.

24. Ensemble store venetien selon une quelconques des revendications 1 à 23, **caractérisé en ce, que** les lamelles (9) ou les tourillons (51), qui départent des parties de cadre (3), ou les ouvertures (8) sont disposées ou formées à distances égaux l'une par rapport à l'autre.

25. Ensemble store venetien selon une quelconques des revendications 7 à 24, **caractérisé en ce, que** les portes-lamelles (7) sont fixés en étant opposés chacun dans la zone d'une partie latérale de cadre (2), les lamelles (9) étant orientées et s'étendent perpendiculairement à ces parties de cadre (2).

26. Ensemble store venetien selon une quelconques des revendications 1 à 23, **caractérisé en ce, qu'**en cas de la présence de deux parties de déplacement (12), qui peuvent être actionnées indépendamment l'une de l'autre, elles sont directement opposées l'une à l'autre par rapport aux lamelles (9).
